# EUROPÄISCHE PATENTSCHRIFT

(11) **EP 1 442 635 B1**
(45) Veröffentlichungstag und Bekanntmachung des Hinweises auf die Patenterteilung: **12.07.2006**
(21) Anmeldenummer: 02776833.2
(22) Anmeldetag: 15.10.2002
(51) Int. Cl.: H05B 41/00

(54) **PARALLEL ZUSCHALTBARE EVGS AUFGRUND DES LAMPENTYPS**
EVG UNITS WHICH MAY BE WIRED IN PARALLEL DUE TO LAMP TYPE
BALLASTES ELECTRONIQUES QUI PEUVENT ETRE CONNECTES EN PARALLELE EN FONCTION DU TYPE DE LAMPE

(30) Priorität: 27.10.2001 DE 10153123
(43) Veröffentlichungstag der Anmeldung: 04.08.2004
(73) Patentinhaber: B & S Elektronische Geräte GmbH, 38114 Braunschweig (DE)
(72) Erfinder: BRAUCKMANN, Wilfried, 38176 Wendeburg (DE); KLIPSTEIN, Ulrich, 38176 Wendeburg (DE)
(74) Vertreter: Lins, Edgar
(86) Internationale Anmeldenummer: PCT/DE2002/003928
(87) Internationale Veröffentlichungsnummer: WO 2003/039204

(56) Entgegenhaltungen:
- FR-A- 2 811 506
- US-A- 6 091 164
- PATENT ABSTRACTS OF JAPAN vol. 1996, no. 11, 29. November 1996 (1996-11-29) -& JP 08 186041 A (TEC CORP), 16. Juli 1996 (1996-07-16)

## Beschreibung

Die Erfindung betrifft ein Verfahren zur Herstellung einer passenden Verbindung zwischen einer Leuchte und einem elektronischen Vorschaltgerät, das eine geeignete Versorgungsleistung für die Leuchte bereit stellt, wobei vor dem Einschalten der Versorgungsleistung der Leuchte von dem Vorschaltgerät aus ein Signal übertragen wird, mittels der Leuchte aufgrund des übertragenen Signals ein für den Leuchtentyp spezifisches Antwortsignal erzeugt wird, im Vorschaltgerät das Antwortsignal zur Erkennung des angeschalteten Leuchtentyps ausgewertet wird und erst nach Erkennung eines zum Anschluss geeigneten Leuchtentyps die Versorgungsleistung eingeschaltet wird.

Die Erfindung betrifft ferner eine Anordnung von elektronischen Vorschaltgeräten, die jeweils ein Netzteil zur Erzeugung einer Versorgungsleistung für den Betrieb einer angeschlossenen Leuchte, ein Anschlusskabel zur Herstellung einer elektrischen Verbindung zu der Leuchte zur Übertragung der Versorgungsleistung, eine Steuereinrichtung, durch die vor dem Einschalten der Versorgungsleistung ein Signal an die Leuchte ausgesandt wird, eine Auswertungseinrichtung zur Auswertung eines Antwortsignals der Leuchte zur Erkennung des Leuchtentyps und Bewertung des erkannten Leuchtentyps als zum Anschluss an die Versorgungsleistung geeignet und eine Schalteinrichtung zur Einschaltung der Ver sorgungsleistung, wenn der erkannte Leuchtentyp zum Anschluss an die Versorgungsleistung geeignet ist, aufweist.

Zur Beleuchtung von Messeständen, Ausstellungsräumen, Filmszenen usw. werden regelmäßig zahlreiche mit Entladungslampen versehene Leuchten eingesetzt. Hierfür werden häufig gerüstähnliche Gestelle verwendet, an denen die Leuchten montiert und an ein Verbindungskabel angeschlossen werden. Das Verbindungskabel verbindet die Leuchten mit einem zugehörigen elektronischen Vorschaltgerät. Wegen der häufig verwendeten hohen Anzahl der Leuchten werden die elektronischen Vorschaltgeräte häufig zu mehreren in genormte Einschubgehäusen eingesetzt. Um die Anzahl der manchmal über eine längere Strecke verlegten Kabel zu reduzieren, werden die Verbindungsleitungen der elektronischen Vorschaltgeräte zunehmend mit einem einzigen, vieladrigen Kabel verbunden, mit dem die Distanz zwischen den elektronischen Vorschaltgeräten und den Leuchten weitgehend überbrückt wird. Am leuchtenseitigen Ende des vieladrigen Kabels ist ein Verteiler angebracht, an den die einzelnen Leuchten dann angeschlossen werden können.

Für die Erfüllung der jeweiligen Beleuchtungsaufgaben werden generell Leuchten unterschiedlicher Leistungen eingesetzt. Es ist bekannt, die Leuchten unterschiedlicher Leistungen mit unterschiedlichen Steckern zu versehen, um beispielsweise das Anschließen einer Leuchte geringerer Leistung an ein elektronisches Vorschaltgerät mit einer höheren Ausgangsleistung oder umgekehrt zu vermeiden, wodurch Schäden an der Entladungslampe der Leuchte oder am elektronischen Vorschaltgerät entstehen können. Nachteilig hieran ist allerdings, dass der an das vieladrige Kabel angeschlossene Verteiler mit entsprechend mechanisch kodierten Gegensteckern ausgestattet sein muss, sodass der Verteiler für die jeweilige Beleuchtungsaufgabe speziell eingerichtet sein muss. Dies ist umständlich und erfordert beispielsweise größere Umrüstarbeiten, wenn sich bei der Erstellung der Beleuchtung herausstellt, dass an einer oder mehreren Stellen eine Leuchte einer vorgeplanten Leistungsstärke durch eine Leuchte einer anderen Leistungsstärke ersetzt werden sollte. Es ist daher vorgeschlagen worden, auf die mechanische Kodierung der Stecker zu verzichten und von dem Installationspersonal eine erhöhte Aufmerksamkeit zu fordern, um ein falsches Anschließen von Leuchten an elektronischen Vorschaltgeräten zu vermeiden. Dies setzt eine sorgfältige Zuordnung und Markierung der Anschlüsse des leuchtertseitigen Verteilers zu den einzelnen elektronischen Vorschaltgeräten am anderen Ende des vieladrigen Kabels und ferner eine hohe Aufmerksamkeit des Installationspersonals voraus.

Ein früherer, nicht vorveröffentlichter Vorschlag beruht auf der Annahme, dass wegen der häufig räumlich beengten Installationsverhältnisse im Bereich des Verteilers, beispielsweise auf einem engen Leuchtengerüst und wegen der dort regelmäßig vorhandenen problematischen Lichtverhältnisse ein fehlerfreies Arbeiten des Bedienpersonals nicht vorausgesetzt werden kann. Fehlinstallationen und die damit verbundenen Beschädigungen von Lampen und/oder elektronischen Vorschaltgeräten erscheinen daher unvermeidbar. Ziel war es daher, ohne wesentlichen zusätzlichen Aufwand schädliche Folgen von Fehlinstallationen aufgrund nicht mehr vorhandener mechanischer Kodierungen von Steckverbindungen zu vermeiden. Demgemäß ist zur Herstellung einer passenden Verbindung zwischen einer Leuchte und einem elektronischen Vorschaltgerät, das eine geeignete Versorgungsleistung für die Leuchte bereitstellt, vorgesehen, dass vor dem Einschalten der Versorgungsleistung der Leuchte von dem Vorschaltgerät ein Signal übertragen wird, dass mittels der Leuchte aufgrund des übertragenen Signals ein für den Leuchtentyp spezifisches Antwortsignal erzeugt wird, dass im Vorschaltgerät das Antwortsignal zur Erkennung des angeschalteten Leuchtentyps ausgewertet wird und dass erst nach Erkennung eines zum Anschluss geeigneten Leuchtentyps die Versorgungsleistung eingeschaltet wird.

Dieses Verfahren sieht somit eine elektronische Überprüfung der an das betreffende elektronische Vorschaltgerät angeschlossenen Leuchte vor, bevor die Versorgungsleistung von dem elektronischen Vorschaltgerät eingeschaltet wird. Auf diese Weise wird ein Anschluss einer nicht passenden Leuchte an ein elektronisches Vorschaltgerät nicht verhindert, jedoch die Leuchte durch das elektronische Vorschaltgerät nicht in Betrieb genommen.

Die Überprüfung des Leuchtentyps, also insbesondere die Überprüfung der Nennleistung der Leuchte, kann ohne zusätzliche Leitungsadern über das beispielsweise als Zwei-Leiter-Kabel ausgebildete Verbindungskabel erfolgen. Der für das elektronische Vorschaltgerät und für die Leuchte erforderliche schaltungstechnische Aufwand ist gering, da die Übertragung der Information über den Leuchtentyp in sehr einfacher Weise erfolgen kann, beispielsweise durch in der Leuchte erzeugte Impulse, deren Anzahl pro Zeiteinheit die Information über den Leuchtentyp enthält. In diesem Fall ist beispielsweise lediglich ein Impulsgeber in Form eines astabilen Multivibrators geeignet, dessen Umschaltfrequenz durch eine Beschaltung mit einem Kondensator festgelegt werden kann.

Grundsätzlich ist es denkbar, den Antwortsignalgenerator durch eine eigene Batterie in der Leuchte zu versorgen. Bevorzugt ist allerdings eine Lösung, bei der das Antwortsignal aus der Energie des empfangenen Signals in der Leuchte erzeugt wird, sodass die Leuchte weiterhin ohne irgendeine eigene Stromquelle auskommt. Hierfür kann beispielsweise als Signal eine niedrige Gleichspannung übertragen werden, die als Antwortsignal von dem Signalgenerator in der Leuchte getaktet niederohmig und hochohmig umgeschaltet wird, sodass, je nach Beschaltungsart, Spannungsimpulse entstehen oder bei gleichbleibender Spannung Stromimpulse im elektronischen Vorschaltgerät detektierbar sind.

Eine andere Ausführungsform besteht darin, dass als Signal des elektronischen Vorschaltgeräts ein zeitlich begrenztes Impulssignal übersandt wird, aus dessen Energieinhalt ein Antwortsignal mittels der Leuchte gebildet wird. Das Impulssignal kann in der Leuchte beispielsweise zur Aufladung eines Kondensators verwendet werden, aus dessen Energie das zeitlich begrenzte Antwortsignal gebildet wird. Zweckmäßigerweise ist vorgesehen, dass die Einrichtung zur Bildung des Antwortsignals in der Leuchte selbstabschaltend ausgebildet ist, sodass es abgeschaltet ist, wenn die Versorgungsleistung auf die Leuchte geleitet wird.

Ein zur Durchführung des beschriebenen Verfahrens geeignetes elektronisches Vorschaltgerät ist gekennzeichnet durch eine Steuereinrichtung, durch die vor dem Einschalten der Versorgungsleistung ein Signal an die Leuchte ausgesandt wird, durch eine Auswertungseinrichtung zur Auswertung eines Antwortsignals der Leuchte zur Erkennung des Leuchtentyps und Bewertung des erkannten Leuchtentyps als zum Anschluss an die Versorgungsleistung geeignet, und durch eine Schalteinrichtung zur Einschaltung der Versorgungsleistung, wenn der erkannte Leuchtentyp zum Anschluss an die Versorgungsleistung geeignet ist.

Dabei kann am Ausgang der Steuereinrichtung eine gegenüber der Spannung der Versorgungsleistung wesentlich niedrigere Gleichspannung zur Übertragung auf die Leuchte anstehen. Gemäß der oben beschriebenen Arbeitsweise kann es ausreichend sein, wenn am Ausgang der Steuereinrichtung ein zeitlich begrenzter Impuls der niedrigen Gleichspannung zur Übertragung auf die Leuchte ansteht.

Der Ausgang der Steuereinrichtung kann an das Anschlusskabel angeschlossen sein, sodass die Übertragung der niedrigen Gleichspannung mit dem selben Kabel erfolgt, mit dem später die Versorgungsleistung auf die Leuchte geleitet wird.

Die Auswertungseinrichtung kann in einfacher Weise zur Erkennung der Anzahl von Impulsen pro Zeiteinheit ausgebildet sein.

Selbstverständlich kann die Auswertungseinrichtung im Rahmen der Erfindung auch anders ausgebildet sein, beispielsweise zur Erkennung von Impulsbreiten, zur Erkennung von Nulldurchgängen einer harmonischen Schwingung o. ä.

Eine Leuchte zur Durchführung des beschriebenen Verfahrens ist gekennzeichnet durch einen durch ein extern zugeführtes Signal getriggerten Signalgebers zur Übertragung eines den Leuchtentyp charakterisierenden Antwortsignals an das Vorschaltgerät. Dabei kann der Signalgeber zweckmäßigerweise durch das extern zugeführte Signal gespeist werden, also seine Versorgungsspannung erhalten.

Vorzugsweise ist der Signalgeber an das Anschlusskabel angeschlossen, empfängt also über die selbe Leitung sowohl das extern zugeführte Signal als auch die Versorgungsleistung.

Der Signalgeber ist vorzugsweise nach Abgabe des Antwortsignals selbstabschaltend ausgebildet. Seine erneute Aktivierung erfolgt durch ein erneutes extern zugeführtes Signal, das sich von der Versorgungsleistung deutlich unterscheidet und vom Signalgeber erkennbar ist.

Aus den oben beschriebenen Gründen ist es vorteilhaft, wenn der Signalgeber eine Energiespeichereinrichtung zur Bildung seiner Versorgungsspannung aus einem empfangenen Signal aufweist.

Alternativ kann der Signalgeber durch eine empfangene Gleichspannung versorgbar sein und die Gleichspannung getaktet umschalten.

Insbesondere für den Anschluss einer großen Anzahl von Leuchten, die unterschiedliche Beleuchtungsaufgaben haben und daher unterschiedliche Leistungsaufnahmen aufweisen, besteht ein Problem darin, für die unterschiedlichen Leuchtentypen unterschiedliche Vorschaltgeräte vorzusehen und beispielsweise in einem Einschub-Regalgehäuse einzurichten. Da die elektronischen Vorschaltgeräte zwischenzeitlich so verkleinert werden konnten, dass mehrere nebeneinander in einem 19-Zoll-Einschub untergebracht werden können, ist es außerordentlich mühsam, beispielsweise ein Vorschaltgerät der einen Leistungsart gegen ein Vorschaltgerät einer anderen Leistungsart zu ersetzen, da diese regelmäßig unterschiedliche Breiten aufweisen.

Der Erfindung liegt daher die Problemstellung zugrunde, die Handhabung und die Anordnung zahlreicher Vorschaltgeräte zum Betrieb von Leuchten unterschiedlichen Leuchtentyps zu vereinfachen.

Ausgehend von dieser Problemstellung ist erfindungsgemäß ein Verfahren der eingangs erwähnten Art dadurch gekennzeichnet, dass zur Versorgung von Leuchten wenigstens zweier unterschiedlicher Leuchtentypen, von denen ein erster eine Leistungsaufnahme aufweist, die bis zu einem ganzzahligen Vielfachen der Leistungsaufnahme eines zweiten Leuchtentyps beträgt, gleiche Vorschaltgeräte verwendet werden, die zur direkten Versorgung des zweiten Leuchtentyps ausgelegt sind und zur Versorgung des ersten Leuchtentyps parallel geschaltet betrieben werden.

Eine dementsprechende Anordnung von elektronischen Vorschaltgeräten der eingangs erwähnten Art ist erfindungsgemäß dadurch gekennzeichnet, dass in der Anordnung zur Versorgung von Leuchten wenigstens zweier unterschiedlicher Leuchtentypen, von dem ein erster Leuchtentyp eine Leistungsaufnahme aufweist, die bis zu einem ganzzahligen Vielfachen der Leistungsaufnahme eines zweiten Leuchtentyps beträgt, gleiche Vorschaltgeräte vorgesehen sind, die zur direkten Versorgung von Leuchten des zweiten Leuchtentyps ausgelegt sind und die zur Versorgung von Leuchten des ersten Leuchtentyps parallel schaltbar sind.

Die vorliegende Erfindung macht sich zu nutze, dass häufig zwar unterschiedliche Leuchtentypen verwendet werden, die Anzahl der verwendeten Leuchtentypen jedoch auf zwei oder drei beschränkt ist. Eine häufig verwendete Kombination von Leuchten verwendet drei Leuchtentypen mit Leistungsaufnahmen von 200 W, 575 W und 1200 W. Erfindungsgemäß werden für die Ansteuerung der Leuchte mit 575 W und 1200 W gleiche Vorschaltgeräte verwendet, die zur direkten Versorgung der Leuchten mit 575 W ausgelegt sind.

Für die Ansteuerung der Leuchte mit 1200 W werden zwei Vorschaltgeräte parallel geschaltet. Auf diese Weise kann die sonst übliche Vielfalt der elektronischen Vorschaltgeräte vermieden werden. Im konkreten Fall werden elektronische Vorschaltgeräte verwendet, die für die niedrigen Leistungsabgaben zwischen der Abgabeleistung 200 W und 575 W intern umschaltbar sind, wobei die richtige Schaltstellung für den Anschluss einer bestimmten Leuchte nach dem Verfahren gemäß Hauptpatent überprüft wird oder nach diesem Verfahren eine automatische Umschaltung vorgenommen wird.

Durch die Verwendung gleicher Vorschaltgeräte können diese vorteilhaft in einem Standard-Einschubgehäuse nebeneinander angeordnet werden, wobei für den beschriebenen Anwendungsfall die Anordnung von sechs Vorschaltgeräten in einem 19 Zoll-Einschubgehäuse nebeneinander vorteilhaft sind.

Da die Vorschaltgeräte standardmäßig in ihrer Ausgangsleistung abregelbar ausgebildet sind, ist es gemäß der vorliegenden Erfindung beispielsweise auch möglich, eine Leuchte mit einer Leistungsaufnahme von 800 W mit zwei parallel geschalteten Vorschaltgeräten mit einer Leistungsabgabe bis zu 600 W zu betreiben, wenn beispielsweise beide Vorschaltgeräte auf 400 W durch die Steuerung eingestellt worden sind.

Die Erfindung soll im Folgenden anhand der in der Zeichnung dargestellten Ausführungsbeispiele näher erläutert werden. Die Figuren 1 bis 3 erläutern das Verfahren gemäß Hauptpatent, Figur 4 verdeutlicht die erfindungsgemäße modulare Anordnung mit gleichen Vorschaltgeräten. Im Einzelnen zeigen:
- Figur 1: ein Prinzipschaltbild eines elektronischen Vorschaltgeräts und einer über ein Anschlusskabel angeschlossenen Leuchte
- Figur 2: eine Kurvendarstellung für die Ausgangsspannung des elektronischen Vorschaltgeräts während des Prüfvorganges für den Leuchtentyp und für das anschließende Einschalten der Versorgungsleistung
- Figur 3: einen Signalverlauf für ein vom elektronischen Vorschaltgerät erzeugtes und übertragenes Signal in Form eines Gleichspannungsimpulses und eines darauf erzeugten Antwortsignals.
- Figur 4: eine schematische Darstellung von sechs gleichen Vorschaltgeräten zur Ansteuerung von Leuchten verschiedener Typen.

Figur 1 zeigt schematisch ein elektronisches Vorschaltgerät 1, das in üblicher Weise einen Leistungsteil 2 aufweist, mit dem eine Versorgungsleistung erzeugt und an Ausgangsklemmen 3 bereitgestellt wird.

Das elektronische Vorschaltgerät weist ferner eine Steuer- und Auswertungseinrichtung 4 auf, deren Ausgangsklemmen über einen Umschalter 5 alternativ zur Versorgungsleistung auf die Ausgangsklemmen 3 schaltbar sind. Über ein zweiadriges Anschlusskabel 6 wird eine Verbindung zu Anschlussklemmen 7 einer Leuchte 8 hergestellt. An die Anschlussklemmen 7 ist in der Leuchte 8 in herkömmlicherweise ein Zündgerät 9 und eine Entladungslampe 10 angeschlossen.

Parallel zu dem Zündgerät 9 ist an die Anschlussklemmen 7 ein Signalgeber 11 angeschlossen, der als Pulsgeber ausgebildet sein kann.

Das schematisch dargestellte Anschlusskabel 6 ist häufig Teil eines vieladrigen Kabels, in dem zahlreiche Anschlusskabel 6 zu einem Kabel zusammengefasst sind. Demgemäß erfolgt der Anschluss der Leuchte 8 über einen Verteiler, durch den die zahlreichen zusammengefassten Anschlusskabel 6 wieder vereinzelt werden und einzelnen Leuchten 8 zugeordnet werden können.

Figur 2 verdeutlicht den Spannungsverlauf auf der Anschlussleitung 6. Nach dem Anschluss der Leuchte 8 an das mit dem elektronischen Vorschaltgerät 1 verbundene Anschlusskabel 6 werden zunächst Kommunikationssignale 12 mit einer niedrigen Spannung von ca. 10 V zur Überprüfung des angeschlossenen Leuchtentyps übertragen. Ist bei dieser Übertragung eine korrekt angeschlossene Leuchte 8 erkannt worden, wird im elektronischen Vorschaltgerät 1 der Umschalter 5 umgeschaltet, sodass die Versorgungsleistung des Leistungsteils 2 über das Anschlusskabel 6 übertragen wird. Dadurch kommt es zum Zündvorgang der Lampe 10 über das Zündgerät 9, wodurch die Versorgungsspannung von ca. 300 V einbricht und dann in den stabilen Brennzustand der Entladungslampe 10 übergeht, wie dies anhand des Kurvenverlaufs 13 in Figur 2 verdeutlicht wird.

Figur 3 zeigt ein Beispiel für die Prüfsignale 12, die in diesem Fall aus einem von der Steuer-/Auswertungseinrichtung 4 ausgesandten Gleichspannungsimpuls 14 mit der Impulsbreite ta-ta' und aus einem sich daran anschließenden vom Signalgeber 11 erzeugten Antwortsignal 15 in Form von Spannungsimpulsen oder Stromimpulsen besteht, das bis zum Zeitpunkt tb abgeschlossen ist. Der Signalgeber 11 bezieht seine Versorgungsspannung aus der Energie des Gleichspannungsimpulses 14. Die Anzahl der in Figur 3a bis zum Zeitpunkt tb ausgesandten Impulse 14 ist höher als die gemäß Figur 3b und charakterisiert daher einen anderen Leuchtentyp.

Wie erwähnt, kann alternativ die Gleichspannung 14 bis zum Zeitpunkt tb kontinuierlich übertragen werden, wenn der Impulsgeber diese Gleichspannung dann niederohmig und hochohmig getaktet umschaltet, wodurch in der Steuer-/ Auswertungseinrichtung 4 Stromimpulse erkannt und beispielsweise bezüglich ihrer Anzahl bis zum Zeitpunkt tb den Leuchtentyp kodieren.

In den dargestellten Ausführungsbeispielen ist eine sehr einfache Anordnung einer Leuchte 8 dargestellt, mit der eine sehr einfache Kommunikation in Form der Prüfsignale 12 möglich ist. Selbstverständlich ist das beschriebene Verfahren auch für Leuchten 8 verwendbar, die Gegenstand von komplizierteren Steuerungsaufgaben sind, beispielsweise Stellmotoren aufweisen, durch die sie in eine bestimmte Position verschwenkbar sind, durch die unterschiedliche Farbfilter wirksam geschaltet werden usw. In diesem Fall kann die Kommunikation mit den Prüfsignalen 12 über die Erkennung des Leuchtentyps hinausgehen und auch zur Übertragung von Steuersignalen für die Stellmotoren, Betätigungseinrichtungen für Farbfilter usw. dienen.

Es ist ohne Weiteres ersichtlich, dass das beschriebene Verfahren es erlaubt, auf eine mechanische Steckerkodierung zu verzichten, ohne dass das Risiko besteht, dass aufgrund einer falschen Anschaltung einer Leuchte 8 an ein elektronisches Vorschaltgerät 1 Schäden an dem elektronischen Vorschaltgerät 1 oder an der Entladungslampe 10 produziert werden.

Figur 4 zeigt eine Anordnung von sechs Vorschaltgeräten 1, in einem Einschubgehäuse 16, das ein 19-Zoll-Standard-Einschub sein kann. Die Vorschaltgeräte 1 sind jeweils für die direkte Versorgung von zwei Leuchtentypen 8', 8" mit der Leistungsaufnahme von 200 W bzw. 575 W umschaltbar.

Die sechs Vorschaltgeräte 1 werden in Gruppen zu zwei Vorschaltgeräten 1 von jeweils einer Phase L1, L2, L3 eines Drehstromanschlusses gegenüber einem Neutralleiter N mit Spannung versorgt.

Das in Figur 4 oben dargestellte Vorschaltgerät 1 ist auf den Betrieb 200 W geschaltet und versorgt direkt eine Leuchte 8' mit der Leistungsaufnahme 200 W.

Das darunter dargestellte Vorschaltgerät 1 ist hingegen auf die Ausgangsleistung 575 W umgeschaltet und versorgt direkt eine Leuchte 8" mit der Aufnahmeleistung 575 W.

Durch die oben beschriebene Überprüfung der passenden Verbindung zwischen dem Vorschaltgerät 1 und der Leuchte 8', 8" ist sichergestellt, dass die Versorgungsleistung des Vorschaltgeräts 1 nur zu einer auch dafür passenden Leuchte 8', 8" gelangt.

Die weiterhin dargestellte Leuchte 8''' hat eine Leistungsaufnahme von 1200 W und wird daher von zwei parallel geschalteten Vorschaltgeräten 1 angesteuert, sodass für die Versorgung der Leuchte 8''' zwei Vorschaltgeräte 1 benötigt werden. Mit den Eingangsklemmen 7 der Leuchte 8''' sind somit die Ausgangsklemmen 3 zweier Vorschaltgeräte 1 parallel verbunden.

Somit ist dargestellt, dass die Leuchten 8" und 8''' mit demselben Typ Vorschaltgeräte 1 mit der Ausgangsleistung von etwa 575 W ansteuerbar sind, und zwar die Leuchte 8" direkt durch ein Vorschaltgerät 1 und die Leuchte 8''' mittels zweier parallel geschalteter Vorschaltgeräte 1.

Die Versorgung des weiteren Leuchtentyps 8' gelingt zusätzlich, wenn das eingesetzte Vorschaltgerät, wie häufig realisiert, im niedrigeren Leistungsbereich umschaltbar ist, sodass nach der Umschaltung auch die Leuchte 8' mit der niedrigen Leistungsaufnahme direkt von dem Vorschaltgerät 1 versorgt werden kann.

Im Falle der Parallelschaltung der Vorschaltgeräte 1 zur Versorgung der Leuchte 8''' ist für die Erkennung eines geeigneten Anschlusses der Leuchte 8''' an das Vorschaltgerät 1 möglich, ein die Leistungsaufnahme "1200 W" kennzeichnendes Antwortsignal 15 zu produzieren. In diesem Fall erkennt das Vorschaltgerät 1, dass die Versorgung der Leuchte 8''' nur durch zwei parallel geschaltete Vorschaltgeräte 1 möglich ist, dass es selbst aber in der Stellung "600 W" geschaltet sein muss.

Es ist auch möglich, von der Leuchte 8''' ein Antwortsignal "600 W" aussenden zu lassen, da das Vorschaltgerät 1 lediglich die Information benötigt, ob eine Leuchte 8''' mit einer für die hohe Ausgangsleistung geeigneten Leistungsaufnahme angeschlossen ist.

Sollte versehentlich die Parallelschaltung zweier Vorschaltgeräte 1 nicht erfolgt sein, sondern nur ein einziges Vorschaltgerät mit der Leuchte 8''' verbunden sein, führt dies zu einer erkennbaren schlechteren Funktion oder zu einem Funktionsausfall der Leuchte 8''', der durch die Parallelschaltung zweier Vorschaltgeräte 1 behoben wird. Eine Beschädigung der Leuchte 8''' ist in diesem Fall nicht möglich.

Selbstverständlich ist es auch möglich, die ordnungsgemäße Parallelschaltung zweier Vorschaltgeräte 1 zu detektieren. Der Aufwand hierfür wird aber regelmäßig nicht sinnvoll sein, da eine etwaige fehlende Parallelschaltung an der Funktion der Leuchte 8''' sofort erkennbar ist.

Die vorteilhafte, erfindungsgemäße modulare Anordnung der Vorschaltgeräte 1 in einem Gehäuse 16 kann auch für die Versorgung von Leuchtentypen mit höherer Leistungsaufnahme, beispielsweise 1800 W ausgenutzt werden, in dem mehrere, beispielsweise drei Vorschaltgeräte 1 parallel geschaltet werden. In der Praxis ist jedoch die Parallelschaltung zweier Vorschaltgeräte 1 im Allgemeinen ausreichend.

## Patentansprüche

1. Verfahren zur Herstellung einer passenden Verbindung zwischen einer Leuchte (8, 8', 8", 8''') und einem elektronischen Vorschaltgerät (1), das eine geeignete Versorgungsleistung für die Leuchte (8, 8', 8", 8''') bereit stellt, wobei vor dem Einschalten der Versorgungsleistung der Leuchte (8, 8', 8", 8''') von dem Vorschaltgerät (1) aus ein Signal (14) übertragen wird, mittels der Leuchte (8, 8', 8", 8''') aufgrund des übertragenen Signals (14) ein für den Leuchtentyp spezifisches Antwortsignal (15) erzeugt wird, im Vorschaltgerät (1) das Antwortsignal (15) zur Erkennung des angeschalteten Leuchtentyps ausgewertet wird und erst nach Erkennung eines zum Anschluss geeigneten Leuchtentyps die Versorgungsleistung eingeschaltet wird, **dadurch gekennzeichnet, dass** zur Versorgung von Leuchten (8', 8", 8''') wenigstens zweier unterschiedlicher Leuchtentypen, von dem ein erster Leuchtentyp (8''') eine Leistungsaufnahme aufweist, die bis zu einem ganzzahligen Vielfachen der Leistungsaufnahme eines zweiten Leuchtentyps (8") beträgt, gleiche Vorschaltgeräte (1) verwendet werden, die zur direkten Versorgung des zweiten Leuchtentyps (8") ausgelegt sind und zur Versorgung des ersten Leuchtentyps (8''') parallel geschaltet betrieben werden.

2. Anordnung von elektronischen Vorschaltgeräten (1), die jeweils ein Netzteil (2) zur Erzeugung einer Versorgungsleistung für den Betrieb einer angeschlossenen Leuchte (8, 8', 8", 8'''), ein Anschlusskabel (6) zur Herstellung einer elektrischen Verbindung zu der Leuchte (8, 8', 8", 8''') zur Übertragung der Versorgungsleistung, eine Steuereinrichtung (in 4), durch die vor dem Einschalten der Versorgungsleistung ein Signal (14) an die Leuchte (8, 8', 8", 8''') ausgesandt wird, eine Auswertungseinrichtung (in 4) zur Auswertung eines Antwortsignals (15) der Leuchte (8, 8', 8", 8''') zur Erkennung des Leuchtentyps und Bewertung des erkannten Leuchtentyps als zum Anschluss an die Versorgungsleistung geeignet und eine Schalteinrichtung (5) zur Einschaltung der Versorgungsleistung, wenn der erkannte Leuchtentyp zum Anschluss an die Versorgungsleistung geeignet ist, aufweist, **dadurch gekennzeichnet, dass** in der Anordnung zur Versorgung von Leuchten (8, 8', 8", 8''') wenigstens zweier unterschiedlicher Leuchtentypen, von dem ein erster Leuchtentyp (8''') eine Leistungsaufnahme aufweist, die bis zu einem ganzzahligen Vielfachen der Leistungsaufnahme eines zweiten Leuchtentyps (8") beträgt, gleiche Vorschaltgeräte (1) vorgesehen sind, die zur direkten Versorgung von Leuchten (8") des zweiten Leuchtentyps ausgelegt sind und die zur Versorgung von Leuchten (8''') des ersten Leuchtentyps parallel schaltbar sind.

3. Anordnung nach Anspruch 2, **dadurch gekennzeichnet dass** die Vorschaltgeräte (1) zur direkten Versorgung unterschiedlicher Leuchtentypen (8', 8") umschaltbar ausgebildet sind.

4. Anordnung nach Anspruch 2 oder 3, **dadurch gekennzeichnet, dass** eine Anzahl der Vorschaltgeräte 1 in einem Standard-Einschubgehäuse (16) nebeneinander angeordnet sind.

5. Anordnung nach Anspruch 4, **dadurch gekennzeichnet, dass** sechs Vorschaltgeräte (1) in einem 19 Zoll-Einschubgehäuse (16) nebeneinander angeordnet sind.

## Claims

1. A method for producing a suitable connection between a luminaire (8, 8', 8'', 8''') and an electronic ballast (1) which provides a suitable power supply for the luminaire (8, 8', 8", 8'''), in which, prior to the power supply to the luminaire (8, 8', 8'', 8''') being connected, a signal (14) is transmitted from the ballast (1), a response signal (15) which is specific to the type of luminaire is generated by means of the luminaire (8, 8', 8'', 8''') on the basis of the transmitted signal (14), the response signal (15) is evaluated in the ballast (1) for the purpose of detecting the type of luminaire connected, and only after a type of luminaire has been detected which is suitable for connection is the power supply connected, **characterized in that** identical ballasts (1) are used for supplying power to luminaires (8', 8'', 8''') of at least two different types, of which a first type of luminaire (8''') has a power consumption which is up to an integral multiple of the power consumption of a second type of luminaire (8''), these ballasts (1) being designed to supply power directly to the second type of luminaire (8'') and being operated, connected in parallel, for the purpose of supplying power to the first type of luminaire (8''').

2. An arrangement of electronic ballasts (1) which each have a power supply unit (2) for generating a power supply for operating a connected luminaire (8, 8', 8'', 8'''), a connection cable (6) for producing an electrical connection with the luminaire (8, 8', 8'', 8''') for transmitting the power supply, a control device (in 4) by means of which, prior to the power supply being connected, a signal (14) is transmitted to the luminaire (8, 8', 8'', 8'''), an evaluation device (in 4) for evaluating a response signal (15) from the luminaire (8, 8, 8, 8) for the purpose of detecting the type of luminaire and evaluating the type of luminaire detected as being suitable for connection to the power supply, and a switching device (5) for connecting the power supply if the type of luminaire detected is suitable for connection to the power supply, **characterized in that** identical ballasts (1) are used in the arrangement for supplying power to luminaires (8, 8, 8) of at least two different types, of which a first type of luminaire (8) has a power consumption which is up to an integral multiple of the power consumption of a second type of luminaire (8), these ballasts (1) which are designed to supply power directly to luminaires (8) of the second type and can be connected in parallel for the purpose of supplying power to luminaires (8) of the first type.

3. The arrangement as claimed in claim 2, **characterized in that** the ballasts (1) can be switched over for the purpose of supplying power directly to different types of luminaire (8, 8).

4. The arrangement as claimed in claim 2 or 3, **characterized in that** a number of ballasts (1) are arranged next to one another in a standard withdrawable part housing (16).

5. The arrangement as claimed in claim 4, **characterized in that** six ballasts (1) are arranged next to one another in a 19-inch withdrawable part housing (16).

## Revendications

1. Procédé pour créer une liaison adaptée entre une lampe (8, 8', 8", 8''') et un ballast électronique (1) qui rend disponible une puissance d'alimentation appropriée pour la lampe (8, 8', 8", 8'''), dans lequel avant la mise en circuit de la puissance d'alimentation de la lampe (8, 8', 8", 8'''), un signal (14) est transmis du ballast (1), du fait du signal transmis (14), un signal (15) de réponse spécifique du type de la lampe est obtenu au moyen de la lampe (8, 8', 8", 8"'), le signal de réponse (15) est validé dans le ballast (1) pour reconnaître le type de lampe mis en circuit, et la puissance d'alimentation est mise en circuit seulement après la reconnaissance d'un type de lampe approprié pour le branchement, **caractérisé en ce que** pour l'alimentation des lampes (8', 8", 8'''), au moins deux types de lampe parmi lesquels un premier type de lampe (8''') présente une puissance absorbée qui correspond, jusqu'à un multiple de nombre entier, à la puissance absorbée par un deuxième type de lampe (8"); des ballasts (1) identiques sont utilisés, qui sont étudiés pour alimenter directement le deuxième type de lampe (8"), et sont mis en service en étant connectés en parallèle pour alimenter le premier type de lampe (8''').

2. Disposition de ballasts électroniques (1), comprenant chacun une partie de réseau (2) pour obtenir une puissance d'alimentation pour la mise en service d'une lampe raccordée (8, 8', 8", 8'''), un câble de branchement (6) pour effectuer une liaison électrique avec la lampe (8, 8', 8", 8''') pour transmettre la puissance d'alimentation, un dispositif de commande (dans 4) avec lequel, avant la mise en circuit de la puissance d'alimentation, un signal (14) est envoyé à la lampe (8, 8', 8", 8"'), un dispositif de validation (dans 4) pour valider le signal de réponse (15) de la lampe (8, 8', 8", 8''') pour reconnaître le type de la lampe et estimer si le type de la lampe est approprié pour le branchement de la puissance d'alimentation, et un dispositif de commutation (5) pour la mise en circuit de la puissance d'alimentation lorsque le type de la lampe reconnu est approprié pour le branchement de la puissance d'alimentation, **caractérisé en ce que** la disposition comprend pour l'alimentation de lampes ( 8', 8", 8''') au moins deux types de lampes, parmi lesquels un premier type de lampe (8''') présente une puissance absorbée, qui correspond jusqu'à un multiple de nombre entier à la puissance absorbée par un deuxième type de lampe (8") ; des ballasts (1) identiques sont utilisés qui sont étudiés pour alimenter directement le deuxième type de lampe (8") et peuvent être connectés en parallèle pour alimenter le premier type de lampe (8''').

3. Disposition selon la revendication 2, **caractérisé en ce que** les ballasts (1) sont agencés pour pouvoir être commutés pour alimenter directement différents types de lampe (8', 8").

4. Disposition selon l'une des revendications 2 ou 3, **caractérisé en ce qu'**un certain nombre des ballasts (1) sont disposés, l'un à côté de l'autre, dans un boîtier standard à tiroirs (16).

5. Disposition selon la revendication 4, **caractérisé en ce que** six ballasts (1) sont disposés, l'un à côté de l'autre, dans un boîtier à tiroirs (16) de 19 pouces.
